# FASCICULE DE BREVET EUROPEEN

(11) **EP 3 003 091 B1**
(45) Date de publication et mention de la délivrance du brevet: **24.02.2021**
(21) Numéro de dépôt: 14731819.0
(22) Date de dépôt: 06.06.2014
(51) Int. Cl.: A46B 1/00, A46B 9/02

(54) **APPLICATEUR POUR APPLIQUER UN PRODUIT SUR LES CILS ET/OU LES SOURCILS**
APPLIKATOR ZUM AUFTRAGEN EINES PRODUKTS AUF DIE WIMPERN UND/ODER AUGENBRAUEN
APPLICATOR FOR APPLYING A PRODUCT TO THE EYELASHES AND/OR EYEBROWS

(30) Priorité: 06.06.2013 FR 1355190
(43) Date de publication de la demande: 13.04.2016
(73) Titulaire: L'OREAL, 75008 Paris (FR)
(72) Inventeur: SANCHEZ, Marcel, 93600 Aulnay sous Bois (FR); CAULIER, Eric, 60420 Ferrieres (FR); THENIN, Audrey, 92190 Meudon (FR)
(74) Mandataire: Nony
(86) Numéro de dépôt international: PCT/IB2014/062007
(87) Numéro de publication internationale: WO 2014/195912

(56) Documents cités:
- WO-A1-2012/011022
- WO-A1-2012/011022
- DE-U1-202011 050 794
- DE-U1-202011 050 794
- FR-A1- 2 937 514
- FR-A1- 2 937 514
- US-A1- 2010 294 297
- US-B1- 6 412 496
- US-B1- 6 581 610
- US-B2- 8 336 560

## Description

La présente invention concerne un applicateur pour appliquer un produit sur les cils et/ou les sourcils, comportant un organe d'application moulé, et un dispositif de conditionnement et d'application comportant un tel applicateur.

Un grand nombre d'applicateurs ayant un organe d'application comportant une âme et des dents venues de moulage avec l'âme ont déjà été proposés.

La demande de brevet US 8 335 560 décrit une brosse comportant des rangées de dents s'étendant selon l'axe longitudinal de l'âme et réparties autour de l'âme et des rangées de picots s'étendant entre les rangées de dents.

La demande de brevet DE 20 2011 050794 décrit une brosse comportant une alternance circonférentielle de rangées de dents pleines et creuses.

On connaît par la demande EP 1 070 466 un peigne comportant une rangée de dents disposées en quinconce de part et d'autre d'une surface de séparation.

On connaît par la demande FR 2 962 888 une brosse comportant des dents disposées en quinconce, de forme symétrique en vue de face.

La demande FR 2 937 514 décrit une brosse comportant des rangées de poils disposés en quinconce et courbés vers l'extérieur de la rangée correspondante.

On connaît par la demande EP 1 070 465 un peigne comportant des dents de forme dissymétrique en vue de face, se superposant partiellement ou totalement, ayant une base aplatie.

Il existe un besoin pour perfectionner encore les applicateurs comportant un organe d'application moulé afin de permettre à l'utilisateur d'effectuer un maquillage permettant une charge et une séparation des cils la plus efficace possible.

Il existe également un besoin pour bénéficier d'un applicateur permettant de réaliser sur les cils ou les sourcils, déjà revêtus de produit ou non, un maquillage par faisceaux.

### Résumé

L'invention a pour objet, selon l'un de ses aspects, un applicateur pour appliquer un produit sur les cils et/ou sourcils, selon la revendication 1.

L'applicateur constitue une brosse du fait de la pluralité de rangées longitudinales de dents.

La forme particulière des dents, aplatie, dissymétrique en vue de face et présentant un bord convexe permet une meilleure rétention de produit, et d'avoir une surface de contact relativement importante entre les cils et les dents, ce qui permet de bien charger les cils en produit lors de l'application. L'aplatissement de chacune des dents est sensiblement transversal à l'âme afin de favoriser la séparation de la frange des cils, de donner, lors de l'application ou du peignage, une multitude de faisceaux de cils bien définis et d'éviter la formation de trop gros paquets de cils.

La répartition particulière des dents au sein d'une rangée, à savoir la répartition en quinconce et la superposition partielle, en vue de face, des dents, permet d'augmenter la surface de contact des cils avec le produit présent sur les dents.

L'invention permet d'obtenir, si l'utilisateur le souhaite, un maquillage des cils et/ou des sourcils en faisceaux, c'est-à-dire avec un regroupement de cils en petits paquets distincts, ce qui ordonne les cils et leur donne du volume.

Une dent est observée en vue de face lorsqu'elle est observée selon l'axe longitudinal de l'âme en projection sur un plan perpendiculaire à l'axe longitudinal de l'âme.

Par « axe longitudinal de l'âme », on désigne la ligne joignant l'ensemble des barycentres des sections transversales de l'âme. L'axe longitudinal peut être un axe central, voire un axe de symétrie pour l'âme, notamment lorsque l'âme présente une section transversale circulaire ou en forme générale de polygone régulier. L'axe longitudinal de l'âme peut être rectiligne ou courbe et peut être contenu dans un plan, lequel peut être un plan de symétrie pour certaines, voire pour toutes les sections transversales de l'âme. De préférence, l'axe longitudinal de l'âme est rectiligne.

Par « rangée longitudinale de dents », on désigne une succession de dents dans le sens longitudinal. De préférence, les rangées s'étendent toutes selon des axes longitudinaux respectifs parallèles à l'axe longitudinal de l'âme.

Par « dent », on désigne un élément en saillie, individualisable, servant à l'application du produit et à la séparation des cils, et réalisé conformément à l'invention.

Chaque dent présente, sur au moins une partie de sa hauteur, une section transversale, prise perpendiculairement à sa direction d'élongation, qui est de forme allongée selon un plan d'aplatissement, c'est-à-dire plus large qu'épaisse. La dent est aplatie dans une direction perpendiculaire à l'axe longitudinal de l'âme.

Par « disposées en quinconce », il faut comprendre que les bases de deux dents consécutives d'une même rangée ne se superposent pas exactement lorsque l'organe d'application est observé en vue de face, et sont alternativement décalées de part et d'autre d'une ligne médiane.

Par « une dent présentant, en vue de face, une forme dissymétrique », on désigne une dent réalisée de telle sorte que, lorsqu'elle est observée en vue de face, la dent n'a pas d'axe de symétrie. Une telle dent présente de préférence des bords gauche et droit de formes différentes.

Par « bord convexe », on désigne un bord de la dent, lorsqu'elle est observée en vue de face, présentant une courbure arrondie vers l'extérieur de la dent, notamment en forme de portion d'ellipse, de cercle ou de parabole.

L'extension angulaire à la base de la dent, à la jonction avec l'âme, définit l'extension angulaire totale de la dent, autour de l'axe longitudinal de l'âme. De préférence, la dent s'inscrit, en vue de face, dans un rectangle de largeur égale à la plus grande dimension transversale de la dent en vue de face.

Le nombre de rangées longitudinales peut être supérieur ou égal à 4, mieux à 6.

Le nombre de dents d'une rangée de dents est de préférence compris entre 10 et 100, mieux entre 20 et 50.

La hauteur des dents d'une rangée peut augmenter globalement en éloignement de l'extrémité distale de l'applicateur sur au moins la moitié de la longueur de la rangée de dents, mieux sur la totalité de la longueur de la rangée de dents.

Par « augmenter globalement », il faut comprendre que le rayon de la surface enveloppe de l'organe d'application, définie par l'extrémité distale des dents, augmente en éloignement de l'extrémité distale de l'applicateur, de façon continue ou par paliers.

En variante, la hauteur des dents d'une rangée peut diminuer globalement en éloignement de l'extrémité distale de l'applicateur sur au moins la moitié de la longueur de la rangée de dents, mieux sur la totalité de la longueur de la rangée de dents.

Chaque dent de chacune des rangées peut s'amincir vers le haut au moins sur une partie de la hauteur de la dent, mieux sur toute la hauteur de la dent.

Chaque dent de chacune des rangées peut s'amincir vers le bord situé du côté extérieur desdites rangées de dents. Le bord situé du côté extérieur desdites rangées de dents est de préférence le bord convexe.

Chaque dent de chacune des rangées peut avoir une section transversale aplatie sur au moins la moitié de sa hauteur, mieux la totalité de sa hauteur ou éventuellement seulement au-dessus d'un rétrécissement de sa section à proximité de la base de la dent.

Le bord convexe peut s'étendre sur au moins la moitié de la hauteur de la dent, mieux sur toute la hauteur de la dent, à savoir de la base à l'extrémité libre de la dent.

Chaque dent de chacune des rangées présente un bord rectiligne situé du côté intérieur de la rangée de dents. Les dents s'amincissent notamment du bord rectiligne vers le bord convexe.

Le bord convexe peut être un bord anguleux de chaque dent et peut constituer, en section transversale de la dent, une arête.

Le bord convexe est orienté vers l'extérieur de la rangée de dents.

Les bords convexes de dents adjacentes d'une rangée sont orientés vers des côtés opposés de la rangée.

Les dents s'étendent, de préférence, à partir d'une unique base, de contour fermé observé selon l'axe de la dent.

De préférence, les dents sont pleines. Les dents peuvent avoir une extrémité libre sensiblement pointue. L'extension circonférentielle de chaque dent autour de l'âme peut être inférieure à 180°, mieux 90°.

De préférence, les dents s'effilent à leur extrémité distale pour former une pointe. Les tangentes à la surface de chaque dent en vue de face, prises, à 90% de la hauteur totale de la dent, peuvent former entre elles, un angle inférieur ou égal à 90°. Le rapport de la plus grande largeur de la dent à sa hauteur est, de préférence, compris entre 0,5 et 2.

Les dents de rang pair de chacune des rangées peuvent être alignées les unes avec les autres et former un premier alignement dans le sens longitudinal, et les dents de rang impair de chacune des rangées peuvent être alignées les unes avec les autres et former un second alignement dans le sens longitudinal.

Les dents de même rang de chacun des alignements peuvent être différentes, notamment être de hauteurs différentes et/ou être orientées différemment. En variante, les dents de même rang de chacun des alignements sont identiques.

De préférence, en vue de face, le premier alignement est l'image du deuxième alignement par rapport à un plan parallèle à l'axe longitudinal de l'âme, sur au moins la moitié de la longueur de la rangée de dents concernée, mieux sur la totalité de la longueur de la rangée de dents.

La hauteur des dents peut varier de façon alternée par paquets de dents, chaque paquet étant constitué de deux dents de même hauteur.

L'âme est de section transversale circulaire ou polygonale, notamment hexagonale. Les dents de chacun des alignements peuvent se raccorder sur plus de la moitié de leur plus grande largeur à leur base à une même face plane de l'âme. De préférence, les dents de chacun des alignements s'étendent sur la quasi-totalité de leur largeur, à leur base, à partir d'une même face plane de l'âme.

Chaque rangée de dents peut s'étendre à partir d'une arête de l'âme, les dents du deuxième alignement s'étendant de la face située d'un côté de l'arête et les dents du premier alignement s'étendant de la face située de l'autre côté. De préférence, le deuxième alignement est symétrique, en vue de face, du premier alignement par rapport au plan défini par l'axe longitudinal de l'âme et par ladite arête. En variante, les deux alignements ne sont pas symétriques, en vue de face.

Les rangées peuvent se superposer, en vue de face, au moins en partie, notamment à leur base. Les dents du premier alignement de chacune des rangées peuvent se superposer, notamment à leur base, en vue de face, aux dents du deuxième alignement d'une des rangées adjacentes. En variante, les dents du premier alignement de chacune des rangées ne se superposent pas, en vue de face, aux dents du deuxième alignement des rangées adjacentes.

L'organe d'application peut comporter une pluralité de rangées de picots entre les rangées de dents. Chaque picot peut s'intercaler entre les dents d'une rangée de dents lorsque l'organe d'application est observé de côté, avec de préférence une alternance de picots et de dents entre une rangée de dents et une rangée de picots adjacentes. Chaque rangée de picots peut se superposer, en vue de face, au moins en partie, mieux entièrement, avec au moins une rangée de dents.

L'organe d'application comporte de préférence au moins une, mieux deux rangées de picots entre deux rangées de dents circonférentiellement consécutives.

L'invention a encore pour objet un dispositif de conditionnement et d'application, comportant :
- un applicateur selon l'invention, tel que défini ci-dessus,
- un récipient contenant un produit à appliquer sur les cils ou les sourcils, à l'aide de l'applicateur.

L'invention a encore pour objet un procédé de maquillage des cils et/ou des sourcils, à l'aide d'un applicateur selon l'invention.

Le produit à appliquer peut être un mascara ou un produit de soin.

L'invention pourra être mieux comprise à la lecture de la description détaillée qui va suivre, d'exemples de mise en œuvre non limitatifs de celle-ci, ainsi qu'à l'examen du dessin annexé, sur lequel:
- la figure 1 est une coupe longitudinale, schématique, d'un exemple de dispositif de conditionnement et d'application réalisé conformément à l'invention,
- la figure 2 est une vue schématique en perspective d'un organe d'application conforme à un exemple de mise en œuvre de l'invention,
- la figure 3 représente isolément une rangée de dents de l'organe d'application de la figure 2,
- la figure 4 est une vue schématique de face d'une dent,
- la figure 4 A est une vue schématique de face d'un exemple de dent selon l'invention,
- la figure 5 est une vue selon V de la figure 4,
- la figure 6 est une vue selon VI de la figure 4,
- les figures 7A et 7B sont des exemples de disposition de dents sur l'âme, observée en vue de dessus,
- la figure 8 est une vue schématique de côté illustrant le positionnement relatif de dents successives,
- la figure 9 est une vue de face selon IX de la figure 8,
- les figures 10A et 10B sont des vues schématiques d'exemples d'organes d'application, en vue de face,
- la figure 11 est une vue selon XI de la figure 10A,
- la figure 12 représente en vue de face, une variante d'organe d'application selon l'invention,
- la figure 13 est une vue de côté selon XIII de la figure 12,
- la figure 14 est une vue analogue à la figure 12 d'une variante d'organe d'application,
- la figure 15 est une vue de côté selon XV de la figure 14,
- la figure 16 est une vue analogue à la figure 12 d'une variante d'organe d'application, et
- la figure 17 est une vue de côté selon XVII de la figure 16.

On a représenté à la figure 1 un dispositif de conditionnement et d'application 100 comportant un récipient 3 contenant un produit P à appliquer sur les cils et/ou sourcils et un applicateur 1 pour appliquer ledit produit P. L'applicateur 1 comporte un organe d'application 8 selon l'invention, relié par une tige 7 à un organe de préhension 5 qui constitue également un organe de fermeture du récipient 3. Cet organe de fermeture 5 est, par exemple, comme illustré, un capot agencé pour se visser sur un col 9 du récipient. Le récipient 3 peut comporter un organe d'essorage 6 de l'applicateur 1, fixé dans le col 9 du récipient 3.

L'organe d'application 8 comporte une âme 10 portant des éléments d'application 20, constitués par des dents selon l'invention, ainsi que des picots, le cas échéant.

La tige 7 peut comporter, le cas échéant, un rétreint annulaire sur sa portion qui vient se positionner en regard de la lèvre de l'organe d'essorage 6, de façon à ne pas solliciter mécaniquement celle-ci outre mesure pendant le stockage.

L'organe d'application 8 peut être relié de diverses façons à la tige 7 et comporte par exemple, comme illustré à la figure 2, un embout 4 agencé pour se fixer dans un logement de celle-ci.

La fixation de l'organe d'application 8 sur la tige 7 peut se faire par tout moyen et notamment par montage à force, agrafage, encliquetage, collage, soudage ou sertissage, dans le logement correspondant prévu à l'extrémité de la tige 7.

En variante, la tige 7 peut être insérée dans un logement prévu dans l'âme 10, ou la tige et l'âme peuvent être réalisées au moins en partie d'une seule pièce.

### Ame

Comme illustré aux figures 2 et 3, l'âme est de forme allongée selon un axe longitudinal X, qui peut être rectiligne ou courbe, étant de préférence rectiligne.

L'âme 10 peut être, comme illustré sur la figure 10A, sur la majorité de sa longueur, de section transversale polygonale, notamment hexagonale, les côtés de l'âme 10 définissant des faces longitudinales 40. Ces dernières peuvent être toutes pourvues de dents 20. Les faces 40 sont de préférence planes, comme dans l'exemple illustré, mais pourraient être courbes en variante. Dans une variante non illustrée, seule une partie des faces 40 de l'âme 10 porte des dents 20.

L'âme 10 peut, en variante et comme illustré sur la figure 10B, être, sur la majorité de sa longueur, de section transversale circulaire.

Comme illustré, l'axe longitudinal X peut être central et l'âme 10 peut être inscrite en section transversale dans un cercle de diamètre inférieur ou égal à 5 mm.

Comme illustré sur les figures 2 et 3, la section transversale de l'âme peut s'agrandir en direction de l'embout 4. En variante, la section transversale de l'âme s'amincit en direction de l'embout 4. En variante, l'âme 10 peut être de section transversale constante, notamment être de forme cylindrique.

L'âme 10 peut être creuse, le diamètre intérieur de l'âme 10 étant, de préférence, compris entre 1 mm et 2,5 mm.

L'âme 10 peut comporter, à son extrémité distale 42, une tête qui est chanfreinée, afin de faciliter la rentrée de l'applicateur 1 dans le récipient 3.

Selon la variante illustrée à la figure 15, l'âme 10 comporte du côté de l'embout 4, à son extrémité proximale, une portion 45 élargie en forme de cône. Cette portion 45 comporte des éléments d'application, notamment des dents 20 et des picots 23. La dimension axiale c de cette portion conique 45 peut être comprise entre 1 mm et 5 mm. La portion conique 45 peut comporter au moins une dent 20 de chaque rangée 50 telle que décrite ci-dessous et au moins un picot 23 de chaque rangée 60 telle que décrite ci-dessous.

La portion conique 45 présente, à son extrémité adjacente à la tige 7, un diamètre sensiblement égal au diamètre extérieur de la tige 7.

L'âme 10 peut être constituée d'une matière thermoplastique relativement rigide ou non, par exemple du SEBS, un silicone, du latex, du butyle, de l'EPDM, un nitrile, un élastomère thermoplastique, un élastomère de polyester, de polyamide, de polyéthylène ou de vinyle, une polyoléfine telle que du PE ou PP, du PVC, de l'EVA, du PS, du PET, du POM, du PA ou du PMMA. On peut notamment utiliser les matériaux connus sous les marques Hytrel®, Cariflex®, Alixine®, Santoprène®, Pebax®, cette liste n'étant pas limitative.

L'âme 10 peut être réalisée d'un seul tenant par moulage de matière avec la tige 7.

Dans une variante non illustrée, l'âme 10 est vrillée, les dents 20 suivant alors la vrille réalisée par l'âme.

### Dents

L'organe d'application 8 comporte des dents 20, qui s'étendent chacune à partir de l'âme 10 vers l'extérieur, en direction d'une extrémité libre 26.

### Forme des dents

Comme illustré sur les figures, les dents d'au moins une rangée de dents 20, et mieux, comme illustré sur la figure 2, la totalité des dents 20, présente en vue de face un bord convexe 22. Ce dernier peut être, comme illustré sur la figure 4, une portion de courbe, notamment de cercle ou de parabole, et de préférence une portion d'ellipse.

Le bord convexe 22 peut s'étendre sur plus de la moitié de la hauteur h de chacune des dents 20, mieux sur la totalité de la hauteur h de chacune des dents 20, comme illustré sur la figure 4.

Chaque dent 20 peut s'amincir, comme illustré sur la figure 5, vers le bord convexe 22. En section transversale, l'angle au sommet *β*, formé entre les faces principales 31 et 32 opposées de la dent 20, peut être inférieur ou égal à 40°, mieux inférieur ou égal à 15°. Cet amincissement permet une déviation des cils dès leur contact avec l'applicateur 1. Comme illustré à la figure 4, chaque dent 20 peut s'amincir en vue de face vers le haut sur au moins une partie B de sa hauteur, mieux au moins la moitié de sa hauteur. La partie B peut s'étendre à partir de la base 25. La grande dimension de la base 25 est comprise par exemple entre 0,3 mm et 3 mm. De préférence, l'extrémité libre 26 de chaque dent est, en vue de face, comme illustré sur la figure 4, effilée, formant notamment une pointe qui facilite la pénétration dans les cils et la séparation de ces derniers.

Comme illustré sur la figure 5, chaque dent 20 est de section transversale aplatie sur une partie de sa hauteur, mieux sur plus de la moitié de sa hauteur, encore mieux sur la totalité de sa hauteur. Les dents 20 ont leur plan d'aplatissement Z orienté sensiblement perpendiculairement à l'âme 10. Le plan d'aplatissement Z est de préférence un plan médian de symétrie pour la dent 20.

Comme illustré sur les figures 4 et 5, chaque dent 20 comporte, en vue de face, un bord rectiligne 24, notamment radial par rapport à l'axe longitudinal X de l'âme 10, s'étendant sur plus de la moitié de la hauteur h de la dent 20, de préférence sur la totalité de la hauteur h de la dent 20.

De préférence, comme illustré sur la figure 4, la dent 20 s'inscrit, en vue de face, dans un rectangle de largeur sensiblement égale à la plus grande dimension transversale L de la dent 20 en vue de face.

Chaque dent 20 a une étendue angulaire *γ* qui est égale à l'étendue angulaire de la base de la dent 25.

Chaque dent 20 comporte de préférence, comme illustré notamment à la figure 5, une face plane 24 qui définit ce bord rectiligne. La face plane 24 est à l'opposé du bord convexe 22 de la dent 20. De préférence, chaque dent 20 s'amincit de la face plane 24 vers le bord convexe 22. De préférence, ce dernier définit une arête.

Chaque dent 20 peut présenter deux faces principales longitudinales opposées 31 et 32 qui sont planes ou incurvées, étant concaves ou de préférence, comme illustré sur la figure 5, convexes vers l'extérieur. Comme illustré sur la figure 5, les faces 31 et 32 sont de préférence des portions d'ellipsoïde.

Les faces 31 et 32 sont de préférence, comme illustré à la figure 5, de même forme. Dans les exemples illustrés, les faces 31 et 32 relient la face plane 24 au bord convexe 22.

La plus grande largeur *L* de chaque dent 20, définie comme la plus grande dimension de la dent 20 selon le plan d'aplatissement Z, peut être comprise entre 0,3 mm et 3 mm, mieux entre 0,5 mm et 1,5 mm. Cette plus grande largeur *L* est de préférence mesurée à la base des dents 20, comme illustré à la figure 4.

La hauteur *h* de chaque dent 20 peut être comprise entre 0,5 mm et 1 cm, mieux entre 1 mm et 5 mm. L'épaisseur maximale *l* de chaque dent 20 peut être comprise entre 0,2 mm et 1 mm, mieux entre 0,4 mm et 1,5 mm. Cette épaisseur maximale *l* peut être mesurée à la base des dents 20. L'épaisseur de chaque dent 20 à son extrémité libre 26 peut être inférieure ou égale à 0,5 mm.

De préférence, les dents 20 sont pleines. En variante, les dents 20 peuvent présenter un orifice traversant ou non.

Les dents 20 peuvent s'étendre à partir d'une unique base 25 de contour fermé. L'extension circonférentielle *γ* des dents sur l'âme peut-être inférieure ou égale à 180°, mieux inférieure ou égale à 90°.

De préférence, comme illustré sur la figure 4A, les dents 20 s'effilent à leurs extrémités distales 26 pour former une pointe. De préférence, les tangentes *t₁* et *t₂* à la surface de la dent 20, en vue de face, prises à une hauteur *h'* égale à 90% de la hauteur *h* de la dent 20, forment un angle *β* inférieur ou égal à 90°.

Le rapport ***L*/*****h*** de la plus grande largeur L de la dent 20 sur la hauteur *h* de la dent 20 doit être compris entre 0,5 et 2.

Les dents 20 sont de préférence réalisées dans le même matériau qu'au moins une partie de l'âme 10, mieux toute l'âme 10. Les dents 20 sont de préférence réalisées d'un seul tenant avec l'âme 10 par moulage de matière thermoplastique.

En variante, chaque dent 20 ne s'amincit pas sur la totalité de sa hauteur. Chaque dent 20 peut alors présenter, sur une partie A de sa hauteur, une zone de largeur constante ou croissante vers le haut. Cette partie A a une hauteur qui est de préférence inférieure à la moitié de la hauteur *h* de la dent 20.

Sur la figure 7B ne faisant pas partie de l'invention, le plan d'aplatissement Z est orienté obliquement par rapport à l'axe longitudinal X de l'âme 10 selon un angle θ compris entre 45° et 90°.

Dans une variante non illustrée ne faisant pas partie de l'invention, l'axe médian de la face plane 24 ne s'étend pas perpendiculairement à l'axe X mais obliquement par rapport à celui-ci, vers l'avant, c'est-à-dire vers l'extrémité distale de l'applicateur, ou vers l'arrière.

Les dents 20 et l'âme 10 peuvent être réalisées dans des matériaux différents, le cas échéant, par bi-injection. Les dents 20 sont par exemple moulées au travers d'ouvertures de l'âme 10. Les dents 20 peuvent être réalisées dans un matériau plus mou que l'âme ou, en variante, plus dur que l'âme.

### Agencement de deux dents adjacentes successives

Comme illustré sur les figures, l'âme 10 peut comporter à sa surface au moins une rangée de paires 15 de dents adjacentes, mieux, comme illustré à la figure 2, une pluralité de rangées de paires 15 de dents adjacentes, telles que les dents 20 décrites ci-dessus.

Comme on peut le voir à la figure 8, les dents 20a et 20b de chaque paire 15 de dents adjacentes sont décalées axialement d'une distance *D,* cette dernière étant la distance entre les plans d'aplatissement Z des deux dents 20a et 20b. La distance *D* peut être comprise entre 0,5 mm et 3 mm.

Comme visible aux figures 7A et 9, les dents 20a et 20b adjacentes sont décalées autour de l'axe longitudinal X de l'âme 10. L'écart angulaire *α* entre les deux dents 20a et 20b, défini, en vue de face, par l'angle α entre le rayon de l'âme 10 passant par le milieu Xₐ de l'arc d'intersection des dents 20a avec l'âme 10 et le rayon de l'âme 10 passant par le milieu X_{b} de l'arc d'intersection des dents 20b avec l'âme 10, est de préférence compris entre 5° et 60°.

Les deux dents 20a et 20b adjacentes peuvent être de même hauteur, comme illustré à la figure 12, ou de hauteurs différentes, comme illustré notamment à la figure 10A. On voit sur cette dernière figure que chaque dent 20a est légèrement plus haute que chaque dent adjacente 20b, qui se situe devant elle, c'est-à-dire qui est plus proche de l'extrémité distale 42 de l'applicateur.

Comme illustré à la figure 9, le bord convexe 22 des dents 20a est orienté en vue de face vers la droite alors que le bord convexe 22 des dents 20b est orienté vers la gauche. Cette orientation opposée des bords convexes 22 permet à la brosse de pouvoir être utilisée dans un sens comme dans l'autre, tout en produisant le même effet.

Les dents 20a et 20b adjacentes se superposent au moins partiellement à leur base 25, et sur au moins une partie de la hauteur h des deux dents 20a et 20b, mieux comme visible sur la figure 9, sur toute la hauteur d'au moins l'une des dents 20a ou 20b. L'écart angulaire *α* entre les deux dents 20a et 20b est inférieur aux étendues angulaires *γ* occupées par chacune des dents 20a et 20b, ces étendues angulaires étant définies par l'angle occupé par les dents à leur base. Comme illustré à la figure 9, l'angle de recouvrement *ϕ* défini en vue de face comme l'angle qu'occupe la surface de superposition *S_{ab}* entre les deux dents 20a et 20b autour de l'axe longitudinal X, c'est-à-dire γ-α, peut être inférieur ou égal à 5°.

Dans l'exemple de la figure 11 ne faisant pas partie de l'invention, chaque dent 20a estplus grande que chaque dent 20b adjacente, ou inversement. Le rapport *m*/*n* des hauteurs est de préférence compris entre 0,1 et 0,9, *m* étant la hauteur de la petite dent et *n* étant la hauteur de la grande dent.

Les dents 20a et 20b peuvent être, comme illustré aux figures 9 et 12, de même hauteur, la première dent 20a étant de préférence en vue de face l'image de la deuxième dent 20b par rapport à un plan de symétrie M parallèle à l'axe longitudinal X de l'âme 10.

### Rangées de dents

Comme illustré sur les figures, l'organe d'application 8 peut comporter au moins une rangée 50 de paires de dents 15, mieux une pluralité de rangées 50 de paires de dents 15, les paires de dents 15 comportant des dents 20a et 20b telles que décrites précédemment. Les rangées 50 s'étendent préférentiellement selon l'axe longitudinal X de l'âme 10.

L'organe d'application 8 peut comporter au moins deux rangées 50 de paires de dents 15, mieux au moins quatre rangées 50, encore mieux au moins six rangées 50 disposées autour de l'axe longitudinal X de l'âme 10.

Toutes les rangées 50 de l'organe d'application 8 sont de préférence identiques.

Les dents de chacune des rangées 50 ont de préférence même abscisse, le long de l'axe longitudinal X, que les dents de même rang des rangées 50 adjacentes. Ainsi, les dents de même rang paraissent alignées quand l'organe d'application est observé de côté.

Les rangées 50 présentent de préférence entre elles un écartement régulier autour de l'axe longitudinal X de l'âme 10.

Comme illustré sur les figures 10A à 10B, l'écart angulaire *ω* entre deux rangées 50 consécutives, lorsque l'on se déplace autour de l'axe longitudinal X de l'âme 10, est de préférence constant, l'écart angulaire *ω* étant défini en vue de face par l'angle entre les rayons de l'âme 10 qui passent par les barycentres desdites rangées. L'écart angulaire *ω* est de préférence compris entre 15° et 95°, mieux entre 45° et 75°, encore mieux est égal à 60°.

De telles rangées 50 peuvent être qualifiées de « rangées doubles » du fait de la présence de deux alignements distincts 50a et 50b de dents respectives 20a et 20b, les dents 20a, respectivement 20b, étant alignées entre elles, lorsque l'organe d'application 8 est observée en vue de face selon son axe longitudinal X.

Comme illustré à la figure 13, la distance axiale q entre deux paires de dents 15 consécutives de la rangée 50 est de préférence constante et comprise entre 0,8 mm et 4 mm, la distance axiale *q* étant définie par la distance en vue de côté entre les plans d'aplatissement Z des premières dents 20a au sein de l'alignement 50a de dents 20a.

Lorsque l'âme est de section hexagonale, comme illustré à la figure 10A, l'organe d'application 8 comporte de préférence six rangées doubles 50, chaque rangée double 50 ayant son axe longitudinal disposé sur une arête de l'âme 10. Les dents 20a s'étendent sur la quasi-totalité de leur base 25 sur une des faces planes 40 de l'âme 10, attenante à ladite arête. Les dents 20b s'étendent sur la quasi-totalité de leur base 25 sur l'autre face plane 40 attenante à ladite arête.

La surface enveloppe S de l'organe d'application 8, définie par l'extrémité libre 26 des dents 20, peut être une surface de révolution, notamment conique.

Le rayon *r_{S}* de la surface enveloppe S est de préférence sensiblement croissant en direction de l'embout 4, sur la quasi-totalité de la longueur *qmax* de la rangée 50.

Comme illustré à la figure 13, chaque alignement 50a et 50b comporte des grandes dents qui alternent avec de petites dents, de moindre hauteur que les grandes dents. Les dents de rang pair de chaque alignement 50a et 50b sont par exemple plus petites que les dents de rang impair, ou inversement. Le rapport des hauteurs *m*/*n* est de préférence compris entre 0,6 et 0,9, *m* étant la hauteur de la petite dent et *n* étant la hauteur de la grande dent.

Chaque dent de rang impair, du premier alignement 50a, est de préférence de même hauteur *h* que la dent de rang pair, adjacente, du deuxième alignement 50b. Chaque dent de rang pair du premier alignement 50a est de préférence de même hauteur *h* que la dent de rang impair, adjacente, du deuxième alignement 50b. Les dents 20a et 20b sont alors de même taille par paire de dents adjacentes de la rangée double 50.

Pour chaque rangée double 50, le premier alignement 50a se superpose à sa base en 54, comme illustré sur les figures 10A et 9, avec le deuxième alignement 50b d'une rangée double 50 adjacente. Cette superposition peut n'être que de faible étendue angulaire. L'angle de recouvrement*ϕ*, défini comme, en vue de face, l'angle qu'occupe-la surface de superposition *S_{ab}* entre les deux dents 20a et 20b des deux alignements 50a et 50b par rapport à l'axe longitudinal X, peut être inférieur ou égal à 45°.

L'écart angulaire *ω* entre deux rangées 50 consécutives, lorsque l'on se déplace autour de l'axe longitudinal X de l'organe d'application 8, peut aussi, dans une variante non illustrée, varier autour de l'âme 10.

Dans l'exemple illustré à la figure 11 ne faisant pas partie de l'invention, les paires de dents 15 ont, les unes par rapport aux autres, une hauteur croissante lorsque l'on se déplace le long de l'axe longitudinal de l'âme sur la quasi-totalité de la longueur *qₘₐₓ* de la rangée 50. Les dents 20a et 20b de chaque alignement 50a et 50b peuvent être de hauteur h croissante en s'éloignant de l'extrémité distale 42 de l'organe d'application 8, les dents 20a du premier alignement 50a étant plus petites que les dents 20b du deuxième alignement 50b de même rang, ou inversement.

La distance *D* entre deux dents adjacentes 20a et 20b d'une rangée 50 peut être variable sur au moins la moitié de la longueur *qₘₐₓ* de la rangée 50.

Les rangées 50 de l'organe d'application 8 peuvent être différentes les unes des autres. La forme des dents 20a et 20b de deux rangées 50 voisines peut varier sensiblement, notamment par la hauteur *h* des dents 20a et 20b correspondantes. Les dents d'une rangée 50 peuvent être toutes plus grandes que les dents de même rang d'une des rangées 50 adjacentes.

En variante, les dents 20a et 20b de même rang de rangées 50 voisines ne sont pas alignées autour de l'axe longitudinal X lorsque l'organe d'application est observé perpendiculairement à l'axe longitudinal de l'âme. Les dents 20a et 20b de même rang de rangées 50 voisines peuvent être décalées selon l'axe longitudinal X.

Les dents forment des paquets de dents adjacentes de même hauteur, la hauteur des paquets adjacents de dents alternant selon l'axe longitudinal X. Les paquets peuvent être formés chacun d'au moins trois dents.

### Picots

Comme illustré sur les figures 15 à 18, l'organe d'application peut comporter, en plus des rangées 50 de dents, au moins une rangée 60 de picots, mieux une pluralité de rangées 60 de picots.

### Picots

Chacun des picots 23 de chacune des rangées 60 s'étend radialement par rapport à l'âme 10.

Les picots 23 sont de préférence de section transversale circulaire mais peuvent être de section autre, notamment polygonale.

Les picots 23 s'effilent vers leur extrémité libre, ayant par exemple une forme conique, comme illustré à la figure 15.

Les sections transversales des picots 23 peuvent être toutes inscrites dans un cercle de diamètre inférieur ou égal à 0,8 mm, mieux inférieur ou égal à 0,65 mm. La base des picots 23 peut être moins large que la plus grande largeur des dents.

La hauteur des picots 23 est comprise par exemple entre 0.5 mm et 4 mm.

Les picots 23 sont de préférence réalisés d'un seul tenant avec l'âme 10 par moulage de matière thermoplastique, dans le même matériau.

Les picots 23 et l'âme 10 peuvent aussi en variante être réalisés dans des matériaux différents, le cas échéant, par bi-injection. Les picots 23 sont par exemple moulés au travers d'ouvertures de l'âme 10. Les picots 23 peuvent être réalisés dans un matériau plus mou que l'âme ou, en variante, plus dur que l'âme. Les picots peuvent être réalisés dans un matériau plus mou que les dents 20 ou, en variante, plus dur que les dents 20.

### Rangées de picots

L'organe d'application 8 comporte au moins deux rangées 60 de picots, mieux six rangées 60, encore mieux douze rangées 60, comme illustré sur les figures 15 à 18.

Les rangées 60 de picots adjacentes sont, de préférence, à égale distance les unes des autres sur l'âme 10.

Le nombre de picots 23 d'une rangée 60 est compris entre 10 et 100.

Dans chacune des rangées 60, les picots 23 sont de préférence alignés lorsque l'organe d'application est observé selon l'axe longitudinal X.

Les picots 23 adjacents de chaque rangée 60 sont de préférence tous espacés de la même distance *f* au sein d'une rangée 60, la distance *f* étant de préférence comprise entre 0,5 mm et 2 mm.

Les picots 23 de chacune des rangées 60 peuvent être alignés avec les picots 23 de même rang des rangées adjacentes, lorsque l'organe d'application 8 est observé de côté. Les rangées 60 de picots peuvent comporter le même nombre de picots 23, étant de préférence identiques.

Comme illustré, chaque rangée 60 de picots est, de préférence, disposée entre au moins deux rangées 50 de dents consécutives, les picots 23 étant décalés axialement relativement aux dents 20.

De préférence, chacune des rangées 60 de picots n'est pas à égale distance des deux rangées 50 entre lesquelles elle est disposée.

Comme illustré sur les figures 14 et 16, l'écart angulaire *ε* entre l'axe longitudinal d'une rangée 50 de dents et l'axe longitudinal d'une rangée 60 de picots consécutive peut être compris entre 5° et 60°.

De préférence, les picots 23 de chaque rangée 60 alternent longitudinalement avec les dents 20 de chaque rangée 50.

Les picots 23 de chacune des rangées 60 peuvent être ou non à égale distance de deux dents 20 consécutives d'une même rangée 50.

Lorsque l'organe d'application est observé de côté, les picots 23 de chacune des rangées 60 peuvent être, comme illustré aux figures 15 et 17, tous disposés longitudinalement à la même distance *k* de la dent 20 qui les précède sur l'âme 10, cette distance *k* étant de préférence comprise entre 0.1 mm et 1 mm.

La hauteur des picots 23 de chaque rangée 60 peut être croissante de l'embout 4 vers l'extrémité distale de l'organe d'application 8 sur au moins la moitié de la longueur de la rangée 60, mieux sur la totalité de la longueur de la rangée 60.

Comme illustré aux figures 14 et 16, la hauteur du plus grand picot 23 de la rangée 60 peut être la même que celle de la plus grande dent 20 d'une rangée 50 adjacente.

Comme illustré sur les figures 14 à 17, deux rangées 50 adjacentes peuvent encadrer deux rangées 60.

De préférence, les picots 23 de chacune des rangées 60 se superposent au moins partiellement, en vue de face, aux dents 20 d'une des rangées 50 adjacentes, comme illustré à la figure 14, ou totalement, comme illustré figure 15.

L'écart angulaire entre deux rangées 60 est compris de préférence entre 10° et 90°, mieux entre 25° et 65°, encore mieux est égal à 30°.

L'invention n'est pas limitée aux exemples de réalisation qui viennent d'être décrits, dont les caractéristiques peuvent se combiner au sein de variantes non illustrées.

L'organe d'application peut être vibrant, c'est-à-dire que l'on peut lui appliquer des vibrations durant l'application, le peignage ou le prélèvement du produit.

En variante, l'organe d'application peut être tournant, c'est-à-dire qu'il peut être animé d'un mouvement de rotation autour de l'axe longitudinal de l'âme, par exemple durant l'application, le peignage des cils ou le prélèvement du produit.

En variante encore, l'organe d'application est chauffant, c'est-à-dire qu'il peut comporter un élément chauffant permettant de chauffer les cils ou les sourcils, et/ou les dents et/ou l'âme de l'organe d'application.

L'organe d'application peut aussi être vibrant et/ou tournant et/ou chauffant.

L'expression « comportant un » doit être comprise comme étant synonyme de « comportant au moins un », et « compris entre » s'entend bornes incluses, sauf si le contraire est spécifié.

## Revendications

1. Applicateur pour appliquer un produit sur les cils et/ou sourcils, comportant un organe d'application moulé (8), comportant :
- une âme (10) de section transversale circulaire ou polygonale ayant un axe longitudinal (X),
- une pluralité de rangées (50) longitudinales de dents (20) se répartissant autour de l'âme (10) et s'étendant chacune selon l'axe longitudinal (X) de l'âme (10),
chacune des rangées (50) comportant des dents consécutives disposées en quinconce le long de l'âme (10) et se superposant partiellement à leur base (25) en vue de face, les dents présentant en vue de face une forme dissymétrique avec un bord convexe (22), l'applicateur étant **caractérisé en ce que** chaque dent (20) présente, sur au moins une partie de sa hauteur, une section transversale, prise perpendiculairement à sa direction d'élongation, qui est de forme allongée selon un plan d'aplatissement s'étendant perpendiculairement à l'axe longitudinal (X) de l'âme (10), **en ce que** l'extension angulaire (γ) à la base de la dent (20), à la jonction avec l'âme (10), définit l'extension angulaire totale de la dent, autour de l'axe longitudinal de l'âme (X) et **en ce que** chaque dent (20) présente un bord convexe (22) orienté vers l'extérieur de la rangée (50) en vue de face, chaque dent (20) présentant un bord rectiligne (24) orienté vers l'intérieur de la rangée (50) de dents en vue de face, les dents (20) consécutives de chacune des rangées (50) formant des paquets de deux dents (20) de même hauteur *h,* la hauteur *h* des paquets de dents (20) alternant selon l'axe longitudinal (X).

2. Applicateur selon l'une quelconque des revendications précédentes, la hauteur des dents (20 ; 20a, 20b) d'une rangée (50) augmentant globalement en éloignement de l'extrémité distale (42) de l'organe d'application (8) sur au moins la moitié de la longueur *Lₘₐₓ* de l'organe d'application (8).

3. Applicateur selon l'une quelconque des revendications précédentes, le nombre de rangées (50) étant supérieur ou égal à 4, mieux à 6.

4. Applicateur selon l'une quelconque des revendications précédentes, le nombre de dents (20 ; 20a, 20b) d'une rangée (50) étant compris entre 10 et 100.

5. Applicateur selon l'une quelconque des revendications précédentes, les dents (20 ; 20a, 20b) de chacune des rangées (50) s'amincissant à la fois vers le haut au moins sur une partie A de la hauteur h des dents (20 ; 20a, 20b) et vers le bord situé du côté extérieur, notamment du bord convexe (22), desdites rangées (50) de dents.

6. Applicateur selon l'une quelconque des revendications précédentes, les dents (20a) de rang pair de chacune des rangées (50) étant alignées les unes avec les autres et formant un premier alignement (50a), les dents de rang impair (20b) de chacune des rangées (50) étant alignées les unes avec les autres et formant un second alignement (50b), de préférence le premier alignement (50a) n'étant pas identique au deuxième alignement (50b), notamment comportant des dents (20a, 20b) de même rang de hauteurs *h* différentes et/ou comportant des dents (20a, 20b) orientées différemment.

7. Applicateur selon la revendication 6, le premier alignement (50a) étant, en vue de face, l'image du deuxième alignement (50b) par rapport à un plan parallèle à l'axe longitudinal (X) de l'âme (10).

8. Applicateur selon l'une quelconque des revendications précédentes, le rapport de hauteurs *m*/*n* entre deux dents (20a, 20b) adjacentes étant compris entre 0,6 et 0,9, *m* étant la hauteur de la dent la plus courte parmi ces deux dents adjacentes et *n* étant la hauteur de la dent la plus longue.

9. Applicateur selon l'une quelconque des revendications précédentes, les rangées (50) se superposant en vue de face.

10. Applicateur selon l'une quelconque des revendications précédentes, l'organe d'application (8) comportant une pluralité de rangées (60) de picots (23) entre les rangées (50) de dents, notamment au moins deux rangées (60) de picots entre au moins deux rangées (50) de dents consécutives, de préférence les picots (23) s'intercalant entre les dents (20 ; 20a, 20b) des rangées (50) de dents lorsque l'organe d'application (8) est observé de côté, avec de préférence une alternance de picots (23) et de dents (20 ; 20a, 20b) entre une rangée (50) de dents et une rangée (60) de picots adjacente.

11. Applicateur selon la revendication 10, les rangées (60) de picots se superposant, en vue de face, au moins en partie, mieux entièrement, avec les rangées (50) de dents.

12. Dispositif (100) de conditionnement et d'application, comportant un applicateur tel que défini dans l'une quelconque des revendications précédentes, et un récipient (3) contenant le produit (P) à appliquer.

## Patentansprüche

1. Applikator zum Auftragen eines Produkts auf die Wimpern und/oder Augenbrauen, umfassend ein geformtes Auftragselement (8), umfassend:
- einen Steg (10) mit kreisförmigem oder polygonalem Querschnitt, der eine Längsachse (X) aufweist,
- eine Vielzahl von längsgerichteten Reihen (50) von Zähnen (20), die um den Steg (10) verteilt sind und sich jeweils entlang der Längsachse (X) des Stegs (10) erstrecken,
wobei jede der Reihen (50) aufeinanderfolgende Zähne aufweist, die versetzt entlang des Stegs (10) angeordnet sind und sich von vorne gesehen an ihrer Basis (25) teilweise überlappen, wobei die Zähne von vorne gesehen eine asymmetrische Form mit einem konvexen Rand (22) aufweisen, **dadurch gekennzeichnet, dass** jeder Zahn (20) über mindestens einen Teil seiner Höhe einen Querschnitt senkrecht zu seiner Erstreckungsrichtung aufweist, der in einer Abflachungsebene gestreckt ist, die sich senkrecht zu der Längsachse (X) des Stegs (10) erstreckt, dass die Winkelausdehnung (γ) an der Basis des Zahns (20) an der Verbindung mit dem Steg (10) die gesamte Winkelerstreckung des Zahns um die Längsachse (X) des Stegs definiert, und dass jeder Zahn (20) einen konvexen Rand (22) aufweist, der von vorne gesehen zur Außenseite der Reihe (50) ausgerichtet ist, wobei jeder Zahn (20) eine geradlinigen Rand (24) aufweist, der von vorne gesehen zur Innenseite der Reihe (50) von Zähnen ausgerichtet ist, wobei die aufeinanderfolgenden Zähne (20) von jeder der Reihen (50) Pakete von zwei Zähnen (20) gleicher Höhe *h* bilden, wobei die Höhe *h* der Zahnpakete (20) entlang der Längsachse (X) abwechselnd ist.

2. Applikator nach einem der vorherigen Ansprüche, wobei die Höhe der Zähne (20; 20a, 20b) einer Reihe (50) insgesamt weg von dem distalen Ende (42) des Applikatorelements (8) über mindestens die Hälfte der Länge *Lₘₐₓ* des Applikatorelements (8) zunimmt.

3. Applikator nach einem der vorherigen Ansprüche, wobei die Anzahl Reihen (50) größer als oder gleich wie 4 ist, vorzugsweise 6.

4. Applikator nach einem der vorherigen Ansprüche, wobei die Anzahl Zähne (20; 20a, 20b) einer Reihe (50) zwischen 10 und 100 ist.

5. Applikator nach einem der vorherigen Ansprüche, wobei sich die Zähne (20;
20a, 20b) von jeder der Reihen (50) sowohl nach oben mindestens über einen Teil *A* der Höhe *h* der Zähne (20; 20a, 20b) als auch zu dem an der Außenseite befindlichen Rand, insbesondere dem konvexen Rand (22) der Reihen (50) von Zähnen hin verjüngen.

6. Applikator nach einem der vorherigen Ansprüche, wobei die geradzahligen Zähne (20a) von jeder der Reihen (50) untereinander ausgerichtet sind und eine erste Ausrichtung (50a) bilden, die ungeradzahligen Zähne (20b) von jeder der Reihen (50) untereinander ausgerichtet sind und eine zweite Ausrichtung (50b) bilden, wobei vorzugsweise die erste Ausrichtung (50a) nicht identisch mit der zweiten Ausrichtung (50b) ist, wobei insbesondere Zähne (20a, 20b) derselben Reihe unterschiedliche Höhen *h* und/oder Zähne (20a, 20b), mit unterschiedlicher Ausrichtung umfassen.

7. Applikator nach Anspruch 6, wobei die erste Ausrichtung (50a) von vorne gesehen das Bild der zweiten Ausrichtung (50b) in Bezug auf eine Ebene parallel zu der Längsachse (X) des Stegs (10) ist.

8. Applikator nach einem der vorherigen Ansprüche, wobei das Verhältnis der Höhen *m*/*n* zwischen zwei benachbarten Zähnen (20a, 20b) zwischen 0,6 und 0,9 ist, *m* die Höhe des kürzeren Zahnes dieser zwei benachbarten Zähne und *n* die Höhe des längsten Zahns ist.

9. Applikator nach einem der vorherigen Ansprüche, wobei sich die Reihen (50) von vorne gesehen überlappen.

10. Applikator nach einem der vorherigen Ansprüche, wobei das Applikatorelement (8) eine Vielzahl Reihen (60) von Zacken (23) zwischen den Reihen (50) von Zähnen aufweist, insbesondere mindestens zwei Reihen (60) von Zacken zwischen mindestens zwei aufeinanderfolgenden Reihen (50) von Zähnen, wobei die Zacken (23) vorzugsweise zwischen den Zähnen (20; 20a, 20b) der Reihen (50) von Zähnen eingefügt sind, wenn das Applikatorelement (8) von der Seite gesehen wird, vorzugsweise mit einem Abwechseln von Zacken (23) und Zähnen (20; 20a, 20b) zwischen einer Reihe (50) von Zähnen und einer benachbarten Reihe (60) von Zacken.

11. Applikator nach Anspruch 10, bei dem sich die Reihen (60) von Zacken von vorne gesehen zumindest teilweise, besser vollständig, mit den Reihen (50) von Zähnen überlappen.

12. Vorrichtung (100) zur Verpackung und Applikation, umfassend einen Applikator, wie in einem der vorherigen Ansprüche definiert ist, und einen Behälter (3), der das aufzutragende Produkt (P) beinhaltet.

## Claims

1. An applicator for applying a product to the eyelashes and/or eyebrows, having a molded applicator member (8) having:
- a core (10) of circular or polygonal cross-section having a longitudinal axis (X),
- a plurality of longitudinal rows (50) of teeth (20) which are distributed around the core (10) and which each extend along the longitudinal axis (X) of the core (10),
each of the rows (50) having consecutive teeth that are disposed in staggered rows along the core (10) and are superposed partially at their base (25) in front view, the teeth having an asymmetrical shape with a convex edge (22) in front view, the applicator being **characterized in that** each tooth (20) has, over at least part of its height, a cross-section, taken perpendicularly to its direction of elongation, which is elongated in a flattening plane extending perpendicularly to the longitudinal axis (X) of the core (10), **in that** the angular extension (γ) at the base of the tooth (20), at the junction with the core (10), defines the total angular extension of the tooth, about the longitudinal axis of the core (X), and **in that** each tooth (20) has a convex edge (22) oriented toward the outside of the row (50) in front view, each tooth (20) having a rectilinear edge (24) oriented toward the inside of the row (50) of teeth in front view, the consecutive teeth (20) of each of the rows (50) forming packets of two teeth (20) of equal height h, the height h of the packets of teeth (20) alternating along the longitudinal axis (X).

2. The applicator as claimed in any one of the preceding claims, the height of the teeth (20; 20a, 20b) in one row (50) increasing overall with increasing distance from the distal end (42) of the applicator member (8) along at least half the length *Lₘₐₓ* of the applicator member (8).

3. The applicator as claimed in any one of the preceding claims, the number of rows (50) being greater than or equal to 4, better still greater than or equal to 6.

4. The applicator as claimed in any one of the preceding claims, the number of teeth (20; 20a, 20b) in one row (50) being between 10 and 100.

5. The applicator as claimed in any one of the preceding claims, the teeth (20; 20a, 20b) in each of the rows (50) becoming thinner both upward at least over a part A of the height h of the teeth (20; 20a, 20b) and toward the edge situated on the outer side, in particular the convex edge (22), of said rows (50) of teeth.

6. The applicator as claimed in any one of the preceding claims, the teeth (20a) of even rank in each of the rows (50) being aligned with one another and forming a first alignment (50a), the teeth (20b) of odd rank in each of the rows (50) being aligned with one another and forming a second alignment (50b), preferably the first alignment (50a) not being identical to the second alignment (50b), in particular having teeth (20a, 20b) of the same rank with different heights h and/or having differently oriented teeth (20a, 20b).

7. The applicator as claimed in claim 6, the first alignment (50a) being the mirror image, in front view, of the second alignment (50b) with respect to a plane parallel to the longitudinal axis (X) of the core (10) .

8. The applicator as claimed in any one of the preceding claims, the ratio of heights *m*/*n* between two adjacent teeth (20a, 20b) being between 0.6 and 0.9, *m* being the height of the shorter tooth of the two adjacent teeth and *n* being the height of the longer tooth.

9. The applicator as claimed in any one of the preceding claims, the rows (50) being superposed in front view.

10. The applicator as claimed in any one of the preceding claims, the applicator member (8) having a plurality of rows (60) of spikes (23) between the rows (50) of teeth, in particular at least two rows (60) of spikes between at least two consecutive rows (50) of teeth, preferably the spikes (23) being interposed between the teeth (20; 20a, 20b) of the rows (50) of teeth when the applicator member (8) is seen from the side, preferably with an alternation of spikes (23) and teeth (20; 20a, 20b) between a row (50) of teeth and an adjacent row (60) of spikes.

11. The applicator as claimed in claim 10, the rows (60) of spikes being superposed, in front view, at least partially, better still entirely, with the rows (50) of teeth.

12. A packaging and application device (100) having an applicator as defined in any one of the preceding claims and a container (3) containing the product (P) to be applied.
